# EUROPÄISCHE PATENTSCHRIFT

(11) **EP 1 197 271 B1**
(45) Veröffentlichungstag und Bekanntmachung des Hinweises auf die Patenterteilung: **20.12.2006**
(21) Anmeldenummer: 01122812.9
(22) Anmeldetag: 22.09.2001
(51) Int. Cl.: B21B 45/02

(54) **Wasserkühlstrecke für die Kühlung von Walzdraht oder Feinstahl**
Water cooling line for the cooling of wire rods or of small sections
Ligne de refroidissement par eau pour le refroidissement de fils laminés ou de petits fers

(30) Priorität: 13.10.2000 DE 10050952; 03.02.2001 DE 10104896
(43) Veröffentlichungstag der Anmeldung: 17.04.2002
(73) Patentinhaber: SMS Demag AG, 40237 Düsseldorf (DE)
(72) Erfinder: Hellenbrandt, Rainer, 47877 Willich (DE); Küppers, Klaus, 40699 Erkrath (DE); Meyer, Meinert, 40699 Erkrath (DE); Plociennik, Uwe, 40882 Ratingen (DE)
(74) Vertreter: Grosse, Wolf-Dietrich Rüdiger

(56) Entgegenhaltungen:
- EP-A- 0 317 785
- EP-A- 0 876 856
- EP-A- 1 108 479
- DE-A- 4 200 272

## Beschreibung

Die Erfindung bezieht sich auf eine Wasserkühlstrecke für die Kühlung von aus einer Walzenstraße herangeführtem Walzgut wie Draht oder Feinstahl mit mehreren, nebeneinander liegenden Kühlrohren, die unterschiedlich, den Querschnitten des Walzgutes angepaßte Innendurchmesser aufweisen und jeweils eine, aus einer geradlinigen Folge mehrerer Rohrabschnitte bestehende Kühlrohranordnung bilden, die gemeinsam auf einem, horizontal, quer zur Bewegungsbahn des Walzgutes verschiebbaren Träger angeordnet, wahlweise in diese Bewegungsbahn ein- und ausbringbar sind, wobei die Kühlwasserzufuhr zu den einzelnen Kühlrohrabschnitten über Kühlkopfdüsen und, diesen zugeordnete, zuflußsteuerbare Ventilanordnungen bewirkt wird.

In der nicht vorveröffentlichten DE 199 60 638 ist eine Wasserkühlstrecke dieser Art beschrieben, die aus mehreren, parallel nebeneinander auf einem quer verschiebbaren Träger angeordneten Kühlrohren mit unterschiedlichen Innendurchmessern besteht, mit dessen Hilfe die Kühlrohre in die Bewegungsbahn des Walzgutes und aus dieser heraus bringbar sind. Die Kühlrohre sind mit dem Träger in einem Wasserkasten angeordnet und weisen einen gemeinsamen, an ihren Eingangsmündungen angeordneten Kühlkopf mit mehreren entsprechend dimensionierten, dem Kühlkopf zugeordneten Düsen für das Kühlwasser auf. Diesen Düsen ist ein Drehschieber vorgeordnet, der der jeweils in Arbeitsposition befindlichen Düse Kühlwasser zuleitet. Anstelle dieses Drehschiebers können, wie in dieser Druckschrift weiter ausgeführt wird, andere Steuereinrichtungen, z.B. Steilklappen, Schieberventile oder auch Einzelventile verwendet werden. Diese Ausbildungsform weist den Nachteil auf, dass das Auswechseln der Kühlrohre und der mit diesen verbundenen Kühlköpfe und Steuereinrichtungen einen erheblichen Bauaufwand mit sich bringt und für das Auswechseln erfahrenes Bedienungspersonal erfordert.

Der Erfindung liegt die Aufgabe zugrunde, bei Wasserkühlstrecken dieser grundsätzlichen Ausbildung den Bauaufwand zu verringern und die Bedienung zu vereinfachen.

Ausgehend von einer bekannten, zum internen Stand der Technik gehörenden Wasserkühlstrecke, bei der eine Reihe von Kühlrohrabschnitten hintereinander in einem gemeinsamen Kühlwasserkasten angeordnet ist und mit den Eingangsmündungen der einzelnen Kühlrohrabschnitte Kühlköpfe verbindbar sind, die von Schraub-Halteelementen gehalten werden, wobei die Wasserversorgung der Kühlköpfe über separate Zuleitungsrohre und, außerhalb des Wasserkastens angeordnete Schnellschaltventile erfolgt, wird die obengenannte Aufgabe erfindungsgemäß dadurch gelöst, dass die Eingangs- und Ausgangsenden der einzelnen Rohrabschnitte der Kühlrohranordnung in selbstständige WasserkastenModule münden, die gemeinsam fest auf einem, den horizontal verschiebbaren Träger bildenden Wasserzuführrohr angeordnet sind. Dabei können in jedem der Wasserkastenmodule einzelne selbstständige, zwischen den Mündungen der jeweiligen Rohrabschnitte der Kühlrohranordnung auswechselbare und mit zugeordneten Schnellschaltventilen verbindbare Kühlkopfdüsenelemente verwendet werden. In den am Anfang und am Ende der Wasserkühlstrecke angeordneten Wasserkastenmodulen können dabei den Kühlkopfdüsenelementen ebenfalls auswechselbare Blasdüsenelemente vor- bzw. nachgeordnet werden, und des weiteren in diesen Wasserkühlmodulen Stellelemente zur Justierung dieser Kühlkopfdüsenelemente und Blasdüsenelemente vorgesehen werden. Die Wasserkastenmodule weisen zweckmäßig eine schwenk- und verriegelbare Abdeckung auf, in der spannbare Halteelemente für die Kühlkopfdüsenelemente und die Blasdüsenelemente angeordnet sind. Weiter können in den Wasserkastenmodulen pneumatisch oder hydraulisch betätigbare Schnellschaltklappen vorgesehen werden, die mit der Wasserzuführvorrichtung verbunden sind.

Diese erfindungsgemäße Ausbildung der Wasserkühlstrecke erlaubt es, die in den einzelnen Wasserkastenmodulen befindlichen Kühlkopfdüsenelemente und auch die Blasdüsenelemente ohne Schwierigkeiten auszubauen und auszuwechseln. Ebenso können die zwischen den Wasserkastenmodulen angeordneten Rohrabschnitte ohne Schwierigkeiten ausgebaut und ausgetauscht werden. Da die einzelnen Kühlrohranordnungen durch die Querverschiebung des Tragrohres in und außer Betriebsposition bringbar sind und jede für sich über die Schnellschaltventile mit Kühlwasser versorgt werden kann, sind für solche Auswechselarbeiten nur kurze Unterbrechungen des das Walzgut zuführenden Walzbetriebs notwendig.

Die Erfindung wird anhand des in der Zeichnung dargestellten Ausführungsbeispiels näher erläutert. In der Zeichnung zeigen
- Fig. 1: die Wasserkühlstrecke im Längsschnitt, von der Seite gesehen,
- Fig. 2: die Draufsicht auf einen Teilabschnitt der Wasserkühlstrecke im Horizontalschnitt in vergrößertem Maßstab und
- Fig. 3: einen Schnitt nach der Linie A-A durch Fig. 1 in vergrößertem Maßstab.

Wie aus Fig. 1 zu ersehen, sind auf das Wasserzuführrohr WZR mit Abständen voneinander, hier vier, Wasserkastenmodule WKM aufgesetzt und auf, nicht dargestellte Weise mit diesem fest verbunden. Das Wasserzuführrohr WZR liegt mit Gleitträgern ST, horizontal in Richtung des Doppelpfeils P (vgl. Fig. 2) auf ortsfesten Fundamenten F auf und kann auf nicht dargestellte Weise mit Hilfe von Zylinderaggregaten oder anderen Stellelementen in einer horizontalen Ebene verschoben werden. In die jeweils benachbarten Wasserkastenmodule WKMa, WKMb, WKMc und WKMd sind Kühlrohrabschnitte, hier jeweils drei dieser Abschnitte, in Fig. 2 mit KRA1, KRA2 und KRA3 bezeichnet, mit Abstand nebeneinander in einer horizontalen Ebene angeordnet und von den Seitenwänden SW der jeweiligen Wasserkastenmodule WKM gehalten; sie weisen unterschiedliche Innendurchmesser d1, d2, d3 auf und kragen dabei mit ihren Mündungen M1, M2, M3 in die Wasserkastenmodule WKM hinein.

In den Wasserkastenmodulen (vgl. auch Fig. 3) sind, abgestützt auf dem Wasserzuführrohr WZR Schnellschaltventile SSV1, SSV2, SSV3 angeordnet, auf die jeweils Kühlkopfdüsenelemente KDE1, KDE2, KDE3 auswechselbar aufsetzbar sind; sie können dabei auf nicht dargestellte Weise mittels pneumatisch oder hydraulisch betätigbarer Zylinderaggregate, Federn, Keilen oder auch mit Schrauben lösbar befestigt oder auch, wie dargestellt, von einem Spannelement SP gehalten werden, das mit einer an das Wasserkastenmodul WKM angelenkten Abdeckung AD verbunden ist. In den eingangsseitig oder ausgangsseitig der Wasserkühlstrecke angeordneten Wasserkastenmodulen WKMa und WKMb sind zusätzlich zu den Kühlkopfdüsenelementen KDE1 und KDE2, vor- bzw. nachgeordnet, Blasdüsenelemente BLE1, BLE2 und BLE3, ebenfalls auswechselbar einsetzbar; sie können dabei mit den gleichen Mitteln gehalten werden wie die Kühlkopfdüsenelemente KDE. Diese Kühlkopfdüsenelemente und die Blasdüsenelemente können, nachdem sie eingesetzt worden sind, auf nicht dargestellte Weise mit Hilfe von Gewinden und Führungen oder Spannmuttern gegen Anschläge justiert werden. In den Wasserkühlmodulen WKM lassen sich ferner pneumatisch oder hydraulisch betätigbare Schnellabschaltklappen zur Unterdrückung von Druckstößen aus dem Wasserzuführrohr WZR anordnen.

### Bezugszeichenliste 38 992

- WZR: Wasserzuführrohr
- WKMa, WKMb, WKMc, WKMd: Wasserkastenmodul
- F: Fundament
- KRA1, KRA2, KRA3: Kühlrohrabschnitt
- SW: Seitenwand (der WKM)
- d1: Innendurchmesser (des KRA1)
- d2: Innendurchmesser (des KRA2)
- d3: Innendurchmesser (des KRA3)
- M1: Mündungen (des KRA1)
- M2: Mündungen (des KRA2)
- M3: Mündungen (des KRA3)
- SSV1: Schnellschaltventil
- SSV2: Schnellschaltventil
- SSV3: Schnellschaltventil
- KDE1: Kühlkopfdüsenelement
- KDE2: Kühlkopfdüsenelement
- KDE3: Kühlkopfdüsenelement
- SP: Spannelement
- AD: Abdeckung
- BLE1: Blasdüsenelement
- BLE2: Blasdüsenelement
- BLE3: Blasdüsenelement
- ST: Gleitträger
- WR: Walzrichtung
- P: (Doppelpfeil)

## Patentansprüche

1. Wasserkühlstrecke für die Kühlung von aus einer Walzenstraße herangeführtem Walzgut, wie Draht oder Feinstahl mit mehreren, parallel nebeneinander liegenden Kühlrohren, die unterschiedliche, dem Querschnitt des Walzguts angepaßte Innendurchmesser aufweisen und jeweils eine aus einer geradlinigen Folge mehrerer Rohrabschnitt (KRA) bestehende Kühlrohranordnung bilden, die gemeinsam auf einem horizontal, quer zur Bewegungsbahn des Walzgutes verschiebbaren Träger (ST) angeordnet, wahlweise in diese Bewegungsbahn ein- und ausbringbar sind, wobei die Kühlwasserzufuhr zu den einzelnen Kühlrohrabschnitten (KRA) über Kühlkopfdüsen (KDE) und, diesen zugeordnete, zuflußsteuerbare Ventilanordnungen bewirkt wird,
**dadurch gekennzeichnet,**
**dass** die Eingangs- und Ausgangsenden der einzelnen Kühlrohrabschnitt (KRA1, KRA2, KRA3) der Kühlrohranordnung in selbständige Wasserkasten-Modulen (WKMa, WKMb, WKMc, WKMd) münden, die gemeinsam fest auf einem, den horizontal verschiebbaren Träger bildenden Wasserzuführrohr (WZR) angeordnet sind.

2. Wasserkühlstrecke nach Anspruch 1,
**dadurch gekennzeichnet,**
**dass** in jedem der Wasserkastenmodule (WKMa, WKMb, WKMc, WKMd) einzelne selbstständige, zwischen den Mündungen der jeweiligen Kühlrohrabschnitte (KRA1, KRA2, KRA3) der Rohrabschnitte auswechselbar und mit zugeordneten Schnellschaltventilen (SSV) verbindbare Kühlkopfdüsenelemente (KDE1, KDE2, KDE3) angeordnet sind.

3. Wasserkühlstrecke nach Anspruch 1,
**dadurch gekennzeichnet,**
**dass** in dem am Anfang und am Ende der Wasserkühlstrecke angeordneten Wasserkastenmodul (WKMa, WKMd), den Kühlkopfdüsenelementen (KDE1, KDE2, KDE3) ebenfalls auswechselbare Blasdüsenelemente (BLE1, BLE2, BLE3) nachgeordnet sind.

4. Wasserkühlstrecke nach den Ansprüchen 2 und 3,
**gekennzeichnet durch**
in den Wasserkühlmodulen (WKMa, WKMb, WKMc, WKMd) angeordnete Stellelemente zum Justieren der Kühlkopfdüsenelemente (KDE1, KDE2, KDE3) und Blasdüsenelemente (BLE1, BLE2, BLE3).

5. Wasserkühlstrecke nach einem der Ansprüche 1 bis 4,
**dadurch gekennzeichnet,**
**dass** die Wasserkastenmodule (WKMa, WKMb, WKMc, WKMd) eine schwenk- und verriegelbare Abdeckung (AD) aufweisen.

6. Wasserkühlstrecke nach Anspruch 5,
**gekennzeichnet durch**
in der Abdeckung (AD) angeordnete, spannbare Halteelemente (SP) für die Kühlkopfdüsenelemente (KDE1, KDE2, KDE3) und Blasdüsenelemente (BLE1, BLE2, BLE3).

7. Wasserkühlstrecke nach einem der Ansprüche 1 bis 6,
**gekennzeichnet durch,**
in den Wasserkühlmodulen (WKMa, WKMc, WKMd) angeordnete, mit dem Wasserzuführrohr (WZR) verbundene, pneumatisch oder hydraulisch betätigbare Schnellschaltklappen.

## Claims

1. A water cooling line for cooling rolling stock, such as wire rod or small sections of steel, introduced from a roll train, with a plurality of cooling pipes located parallel next to one another, having different inner diameters adapted to the cross-section of the rolling stock, and each forming a cooling pipe configuration consisting of a rectilinear sequence of a plurality of pipe section (KRA), which are arranged together on a carrier (ST) being horizontally displaceable laterally to the displacement path of the rolling stock, which can selectively be brought into or taken out of this displacement path, whereby the coolant supply to the individual cooling pipe sections (KRA) is effected via cooling head nozzles (KDE) and supply-controlling valve configurations assigned thereto,
**characterized in**
**that** the input and output ends of the individual cooling pipe sections (KRA1, KRA2, KRA3) of the cooling pipe configuration discharge into independent water tank modules (WKMa, WKMb, WKMc, WKMd), which are fixedly arranged together on a water supply pipe (WZR) forming the horizontally displaceable carrier.

2. The water cooling line according to claim 1,
**characterized in**
**that** each one of the water tank modules (WKMa, WKMb, WKMc, WKMd) receives individual independent cooling head nozzle elements (KDE1, KDE2, KDE3) being exchangeable between the openings of the respective cooling pipe sections (KRA1, KRA2, KRA3) of the pipe sections and being configured to be connected to the assigned high-speed switching valves (SSV).

3. The water cooling line according to claim 1,
**characterized in**
**that** exchangeable blow nozzle elements (BLE1, BLE2, BLE3) are arranged downstream of the cooling head nozzle elements (KDE1, KDE2, KDE3) in the water tank module (WKMa, WKMd) arranged at the beginning and at the end of the water cooling line.

4. The water cooling line according to claims 2 and 3,
**characterized by**
adjusting elements for adjusting the cooling head nozzle elements (KDE1, KDE2, KDE3) and blow nozzle elements (BLE1, BLE2, BLE3) arranged in the water cooling modules (WKMa, WKMb, WKMc, WKMd).

5. The water cooling line according to one of claims 1 to 4,
**characterized in**
**that** the water tank modules (WKMa, WKMb, WKMc, WKMd) comprise a pivotable and lockable cover (AD).

6. The water cooling line according to claim 5,
**characterized by**
tensible clamping elements (SP) arranged in the cover (AD) for the cooling head nozzle elements (KDE1, KDE2, KDE3) and for the blow nozzle elements (BLE1, BLE2, BLE3).

7. The water cooling line according to one of claims 1 to 6,
**characterized by**
pneumatically or hydraulically actuatable high-speed switching flaps arranged in the water cooling modules (WKMa, WKMc, WKMd) and connected with the water supply pipe (WZR).

## Revendications

1. Parcours de refroidissement par eau d'un produit à laminer acheminé à partir d'un train de laminoirs, comme du fil métallique ou de l'acier fin, avec des tubes de refroidissement situés côte à côte présentant différents diamètres intérieurs, adaptés à la section transversale du produit à laminer et formant chacun un agencement de tubes de refroidissement consistant en une succession rectiligne de plusieurs tronçons de tube (KRA), qui disposés en commun sur un support (ST) déplaçable à l'horizontale, à la transversale du produit à laminer peuvent être au choix introduits ou retirés de cette trajectoire de déplacement, l'alimentation en eau de refroidissement vers les tronçons de tubes individuels (KRA) étant provoquée par des buses de têtes de refroidissement (KDE) et par des dispositifs de soupapes à affluence contrôlable, associés à ces dernières,
**caractérisé en ce que**
les extrémités d'entrée et de sortie des tronçons individuels de tubes de refroidissement (KRA1, KRA2, KRA3) de l'agencement de tubes de refroidissement débouchent dans des modules de citernes (WKMa, WKMb, WKMc, WKMd) qui en commun, sont disposés fixement sur un tube d'alimentation d'eau (WZR) formant le support déplaçable à l'horizontale.

2. Parcours de refroidissement par eau selon la revendication 1,
**caractérisé en ce que**
dans chacun des modules de citernes (WKMa, WKMb, WKMc, WKMd) sont disposés des éléments de buses de tête de refroidissement (KDE1, KDE2, KDE3) individuels, autonomes, interchangeables entre les tronçons de tubes de refroidissement respectifs (KRA1, KRA2, KRA3) des tronçons de tubes et pouvant être reliés avec des soupapes à action rapide (SSV).

3. Parcours de refroidissement par eau selon la revendication 1,
**caractérisé en ce que**
dans le module de citerne disposé au début et à la fin du parcours de refroidissement (WKMa, WKMd), des éléments de buses soufflantes également interchangeables (BLEI, BLE2, BLE3) sont montés en aval des éléments de buses de têtes de refroidissement (KDE1, KDE2, KDE3).

4. Parcours de refroidissement par eau selon les revendications 2 et 3,
**caractérisé par**
des éléments de réglage disposés dans les modules de citernes (WKMa, WKMb, WKMc, WKMd) pour l'ajustage des éléments de buses de têtes de refroidissement (KDE1, KDE2, KDE3) et des éléments de buses soufflantes (BLEI, BLE2, BLE3).

5. Parcours de refroidissement par eau selon l'une quelconque des revendications 1 à 4,
**caractérisé en ce que**
les modules de citernes (WKMa, WKMb, WKMc, WKMd) comportent un couvercle (AD) pivotant et verrouillable.

6. Parcours de refroidissement par eau selon la revendication 5, **caractérisé par**
des éléments de maintien (SP) pouvant être serrés, disposés dans le couvercle (AD) pour les éléments de buses de tête de refroidissement (KDE1, KDE2, KDE3) et les éléments de buses soufflantes (BLEI, BLE2, BLE3).

7. Parcours de refroidissement par eau selon l'une quelconque des revendications 1 à 6, **caractérisé par** des clapets à action rapide, disposés dans les modules de citernes (WKMa, WKMc, WKMd) reliés avec le tube d'alimentation d'eau (WZR), à actionnement pneumatique ou hydraulique.
